# EUROPÄISCHE PATENTSCHRIFT

(11) **EP 0 420 328 B1**
(45) Veröffentlichungstag und Bekanntmachung des Hinweises auf die Patenterteilung: **20.04.1994**
(21) Anmeldenummer: 90202499.1
(22) Anmeldetag: 21.09.1990
(51) Int. Cl.: B61B 12/06

(54) **Sicherheitsvorrichtung für Seilumlaufbahnen mit automatischer Ankupplung**
Safety device for cableways with automatic coupling
Dispositif de sécurité pour téléphériques avec accouplement automatique

(30) Priorität: 28.09.1989 IT 485589
(43) Veröffentlichungstag der Anmeldung: 03.04.1991
(73) Patentinhaber: LEITNER S.p.A., I-39049 Vipiteno (Bolzano) (IT)
(72) Erfinder: Pabst, Otto, Dr.-Ing., I-39037 Rio Pusteria (Bolzano) (IT); Pramstraller, Herbert, I-39049 Vipiteno (Bolzano) (IT)
(74) Vertreter: Faraggiana, Vittorio, Dr. Ing.

(56) Entgegenhaltungen:
- EP-A- 0 056 919
- CH-A- 259 291
- CH-A- 340 855

## Beschreibung

Die Erfindung bezieht sich auf eine Sicherheitsvorrichtung für Seilumlaufbahnen mit automatischer Ankupplung nach dem Oberbegriff des Anspruchs 1.

Bei den bekannten Seilumlaufbahnen mit automatischem Anklemmen kann es vorkommen, daß die Klemme nicht einwandfrei am Zug- Tragseil angekoppelt wird, sodaß beim Austritt aus der Berg- oder Talstation die Transportmittel um eine gewisse Strecke mitgenommen werden und darauffolgend auf das darunterliegende Gelände fallen. Um größere Schäden zu vermeiden, wurden bis jetzt im Ausgangsbereich der Stationen Netze eingesetzt, um den Fall der Transportmittel selbst aufzufangen. Leicht vorstellbar sind die Schwierigkeiten, die durch eine solche Bergungsarbeit der Transportmittel geschaffen werden, um sie wieder in die Station zu bringen.

Ein weiteres Problem, das sich hingegen beim Eingang der Transportmittel in den Stationen ergibt liegt darin, daß wegen Schwingungen der Aufhängung senkrecht zum Zug-Tragseil oftmals der Klemmenkörper nicht in die horizontale Stellung zurückgekehrt ist und so an die Schienen der Station anschlägt.

Das Dokument EP-A-0 056 919 beschreibt eine Vorrichtung für Seilumlaufbahnen mit automatischer Ankupplung der Transportmittel an das Zugtragseil (10), wobei jedes Transportmittel eine Aufhängung (12) aufweist, die an ihrem oberen Ende mit einer Klemme (14) versehen ist, die in der Tal- und Bergstation der Benützer ankuppelbar und entkuppelbar ist, sobald der Klemmenkörper auf einer festliegenden Auflageführung in der Station läuft und wobei der Klemmkörper (16) sich oberhalb des Seils erstreckt.

Das Dokument CH-A-340 855 sieht eine Fangvorrichtung vor, bei der zwei zueinander beanstandete und im wesentlichen unterhalb des Zug-Tragseils (d) angeordnete Schienen (m) aufweist, wobei die Schienen (m) an einem feststehenden Teil (a) an der Einfahrtstelle der Station- und Streckenbauwerke der Seilumlaufbahn befestigt sind, wobei der Abstand zwischen den beiden Schienen (m) derart bemessen ist, daß es den Aufhängungen (A) ermöglicht wird, zwischen den beiden Schienen zu laufen.

Die Aufgabe der vorliegenden Erfindung liegt in der Behebung der in den beschriebenen Anlagen bekannter Art vorliegenden Mängel zu beheben und die sie behaftenden Probleme zu lösen, wobei eine Sicherheitsvorrichtung vorgeschlagen wird, die fähig ist, sowohl den Fall der Transportmittel bei fehlender Ankupplung der Klemme an das Zug-Tragseil aufzufangen als auch die Schwingungen in einer zum Zug-Tragseil senkrechten Ebene abzuschwächen.

Diese Aufgabe wird erfindungsgemäß durch die im kennzeichnenden Teil des Anspruchs 1 angegebenen Merkmalen gelöst.

Es ist zu bemerken, daß die Anordnung einer aus zwei Schienen bestehenden Vorrichtung in Anschluß an die Laufschiene des Klemmenkörpers in der Station, leicht unterhalb des Klemmenkörpers selbst am Ausgang der Transportmittel aus der Station, ein Auffangen des Falles des Transportmittels verwirklicht, nachdem die Klemme sich von dem entsprechenden Seil befreit hat. Außer diesem Auffangen dienen die beiden Schienen am Eingang der Transportmittel in eine Station zweckmäßigerweise dazu, um die zum Seil senkrechten Schwingungen zu begrenzen, wobei Schwankungen der Aufhängung um die Anklemmstelle der Klemme am Seil angehalten werden.

Weitere Merkmale und Ausführungen der vorliegenden Erfindung gehen aus den abhängigen Ansprüchen hervor.

Einzelheiten und Details der erfindungsgemäßen Vorrichtung werden nachfolgend aufgrund einer bevorzugten in der beiliegenden Zeichnung dargestellten Ausführungsform beschrieben. Es zeigen,
- Figur 1: eine schematische Seitenansicht einer erfindungsgemäßen Vorrichtung, die am Eingang oder Ausgang einer Seilumlaufbahnstation angeordnet ist,
- Figur 2: die Einzelheit II aus Figur 1, von oben gesehen, und
- Figur 3: einen Schnitt längs der Schnittlinie III-III aus Figur 1.

Wie in Figur 1 gezeigt, sind auf bekannte Weise am Eingang oder Ausgang einer Station 1 (nur teilweise angedeutet) im Gelände 2 Stützen 3 und 4 verankert, die mittels ihrer oberen Traversen 5 mit Trägern 6 versehen sind, deren jeweils einer an jeder Armseite der Traverse 5 vorgesehen ist. Jeder Träger 6 ist durch zwei zueinander spiegelbildlich gegenüberliegenden Bügel 7 und 8 derart gebildet, daß zwischen ihren Schenkeln 9 und 10 ein ausreichender und unbehinderter Durchgang der Aufhängung 11 eines nicht weiter gezeigten Transportmittels erlaubt wird, die auf bekannte Art und Weise mittels einer Klemme 12 an ein Zug-Tragseil 13 angekuppelt ist, das zwischen den Bügeln 7 und 8 geführt ist und auf bekannte Weise von Laufrollen 14 getragen wird. Auf bekannte und nicht dargestellte Art und Weise sind in der Station 1 Führungsschienen vorgesehen, die entsprechende Räder 15 und 16 des Klemmkörpers 12 tragen, wenn beim Absenken der beweglichen Backe 17 die Klemme 12 vom Seil 13 entkuppelt wird.

Erfindungsgemäß ist in Anschluß an den erwähnten Führungsschienen eine aus zwei Schienen 18 und 19 bestehende Sicherheitsvorrichtung vorgesehen. Jede Schiene 18, 19 ist an einem Ende an der Station 1 befestigt und liegt an den Schenkeln 9 bzw. 10 des Trägers 6, beispielsweise der beiden Stützen 3, 4 auf. Wie in Figur 3 dargestellt, ist jede Schiene 18, 19 durch ein Hohlprofil mit rechteckigem Querschnitt gebildet und ist am Schenkel mittels Eckbleche 20 z.B. durch Verschweißung an den Schenkeln 9 bzw. 10 befestigt. Jede Schiene 18, 19 ist im wesentlichen parallel zum Seil 13, in Längsrichtung gesehen, und seitlich gegenüber demselben mit einem Abstand des Klemmenkörpers 12 unterhalb desselben derart angeordnet, daß eine Durchquerung der Klemme 12 verhindert wird, wenn sie wegen einer fehlenden Ankupplung an die obere Fläche der beiden Schienen 18 und 19 herabfällt. Die Länge der Schienen 18, 19 kann natürlich derart gewählt werden, daß eine eventuelle Gleitbarkeit der Klemme 12 auf den Schienen 18, 19 selbst sichergestellt wird.

Wie aus Figur 2 ersichtlich, sind, sollte die Sicherheitsvorrichtung für einen geführten Eintritt in die Station 1 dienen, die freien Enden der Schienen 18, 19 als trichterförmig Einführung 21 ausgebildet und sind mit einer Schräge 22 versehen, um ein eventuelles Verkanten der Klemme an den Schienen 18, 19 zu vermeiden, sobald die Klemme auf diese letzteren geführt wird. Zweckmäßigerweise ist jede Schiene 18, 19 mit einem Längsstreifen 23 aus einem Dämmaterial versehen, z.B. in Kunststoff, um Schlagbewegungen aufzunehmen, wenn die Aufhängung 11 eventuell zwischen den erwähnten, beiden Flächen verschwenkt wird.

Zweckmäßigerweise sind die Schienen 18, 19 auf entsprechenden Auflagern derart gelagert, daß in entsprechender Weise etwaige, auf die Aufhängung und den Klemmenkörper zurückzuführende Stöße aufgenommen werden können.

Verschiedene Abänderungen und Varianten können in der erfindungsgenmäßen Vorrichtung Anwendung finden ohne den Schutzbereich der vorliegenden Erfindung zu verlassen:

So können beispielsweise die Schienen 18, 19 einen von einem Rechteck abweichenden Querschnitt aufweisen. Die Stützen 3, 4 könnten eigens dazu vorgesehen sein, um die beiden Schienen zu tragen oder sie könnte die Stützen selbst sein, die die Laufrollen des Zug-Tragseiles oder des Aufbaues der Station selbst tragen. Die Vorrichtung selbst, wie schon oben angedeutet, kann nicht nur am Ausgang der Station, sondern auch am Eingang derselben Verwendung finden, sodaß ein weicher Einlauf und eine weiche Entkupplung der Klemme vom Seil sichergestellt werden.

## Patentansprüche

1. Sicherheitsvorrichtung für Seilumlaufbahnen mit automatischer Ankupplung der Transportmittel an das Zug-Tragseil (13), wobei jedes Transportmittel eine Aufhängung (11) aufweist, die an ihrem oberen Ende mit einer Klemme (13) versehen ist, die in den Tal- und Bergstationen (1) der Benützer ankuppelbar und entkuppelbar ist, sobald der Klemmenkörper (12) auf einer festliegenden Auflageführung in der Station (1) läuft, dadurch gekennzeichnet, daß die Sicherheitsvorrichtung zwei zueinander beabstandete und im wesentlichen unterhalb des Zug-Tragseils (13) angeordnete Schienen (18, 19) umfaßt, daß die Schienen (18, 19) am Aufbau der Seilumlaufbahn befestigt sind, wobei der Abstand zwischen den beiden Schienen (18, 19) derart bemessen ist, daß den Aufhängungen (11) es ermöglicht wird, zwischen den beiden Schienen zu laufen, daß gleichzeitig der Klemmenkörper (12) sich quer oberhalb der beiden Schienen (18, 19) erstreckt, daß jede Schiene (18, 19) an einem ihrer Enden in der Station (1) in Anschluß an die in ihr vorgesehenen Laufschienen befestigt ist, die für den Durchlauf der Klemme (12) bei derer Entkupplung und Ankupplung von bzw. an das Zug-Tragseil (13) vorgesehen sind, während die Schienen (18, 19) auf mindestens einer Stütze (3, 4) aufliegen, die im Ausgangs- bzw. Eingangsbereich der Station (1) vorgesehen ist, und daß jede Schiene (18, 19) sich im wesentlichen parallel in Längsrichtung zum Zug-Tragseil (13) erstreckt.

2. Sicherheitsvorrichtung nach Anspruch 1, dadurch gekennzeichnet, daß die Stützen (3, 4) durch die Stützen der Laufrollen des Zug-Tragseils (13) gebildet werden.

3. Sicherheitsvorrichtung nach Anspruch 1, dadurch gekennzeichnet, daß die Stützen (3, 4) eigens für die Schienen (18, 19) vorgesehen sind.

4. Sicherheitsvorrichtung nach Anspruch 1, dadurch gekennzeichnet, daß die zueinander gegenüberliegenden Flächen der beiden Schienen (18, 19) mit Längsstreifen (23) aus einem Dämmaterial versehen sind, sodaß Stoßbewegungen der Aufhängung (11) in einer zum Zug-Tragseil (13) senkrechten Ebene aufgenommen werden.

5. Sicherheitsvorrichtung nach Anspruch 1, dadurch gekennzeichnet, daß die Schienen (18, 19) miteinander eine trichterförmige Einführung (21) bildende, freie Enden aufweisen.

6. Sicherheitsvorrichtung nach Anspruch 1, dadurch gekennzeichnet, daß die freien Enden der Schienen (18, 19) in einer, im wesentlichen vertikalen Ebene ein zur Station (1) zunehmende Schräge (22) aufweist.

7. Sicherheitsvorrichtung nach den vorstehenden Ansprüchen, dadurch gekennzeichnet, daß die Schienen (18, 19) durch z.B. rechteckige Hohlprofile gebildet sind.

8. Sicherheitsvorrichtung nach den vorstehenden Ansprüchen, dadurch gekennzeichnet, daß die Schienen (18, 19) elastisch gelagert sind.

## Claims

1. A safety device for cableways with automatic coupling between the transportation vehicles and the carrying-running cable (13), in which each transportation vehicle has a suspension (11) provided at the upper end thereof with a clamp (12) adapted to be hitched and released in known manner in the users' ascent and descent stations (1), following running of the clamp (12) body on a fixed support guide in the station (1), characterized in that the safety device comprises two rails (18, 19) spaced apart from each other and substantially disposed under the carrying-running cable (13), in that the rails (18, 13) are fastened to the facility structure, the distance between the two rails (18, 19) having such sizes as to enable the suspensions (11) to freely pass between the two rails while at the same time the clamp (12) body extends transversely over the two rails (18, 19), in that each rail (18, 19) is fastened at one of its ends to the station (1) being connected with the slide rails provided therein for passage of the clamp (12) on releasing and hitching of said clamp from and to the carrying-running cable (13), said rails resting on at least one support (3, 4) provided either in the exit or entry area of the station (1) respectively, and in that each rail (18, 19) extends substantially parallelly in a direction longitudinal to the carrying-running cable (13).

2. A device according to claim 1, characterized in that said supports (3, 4) are embodied by the supports of the sliding rollers of the carrying-running cable (13).

3. A device according to claim 1, characterized in that the supports are provided purposely for the rails (18, 19).

4. A device according to claim 1, characterized in that the facing surfaces of the two rails (18, 19) are provided with longitudinal strips (23) of a damping material capable of absorbing flapping of the suspension (11) in a plane perpendicular to the carrying-running cable (13).

5. A device according to claim 1, characterized in that the rails (18, 19) exhibit free ends forming a funnel-shaped reception portion between them.

6. A device according to claim 1, characterized in that the free ends of the rails (18, 19) exhibit an inclination (22) in a substantially vertical plane that increases towards the station (1).

7. A device according to the preceding claims, characterized in that the rails (18, 19) consist of hollow section members, of rectangular form for example.

8. A device according to the preceding claims, characterized in that the rails (18, 19) are spring supported.

## Revendications

1. Dispositif de sécurité pour téléphériques à embrayage automatique des moyens de transport au câble tracteur-porteur (13), chaque moyen de transport présentant une suspension (11) qui est munie, à son extrémité supérieure, d'une pince (13) qui peut être accouplée ou désaccouplée aux stations basse et haute (1) des utilisateurs, dès que le corps de pince (12) arrive sur un guidage d'appui fixe situé à la station (1), caractérisé en ce que le dispositif de sécurité comprend deux rails (18, 19) espacés l'un de l'autre et disposés sensiblement au-dessous du câble tracteur-porteur (13), en ce que les rails (18, 19) sont fixés à la structure porteuse du téléphérique, l'écartement entre les deux rails (18, 19) étant déterminé de manière à permettre aux suspensions de passer entre les deux rails, en ce qu'en même temps, le corps de pince (12) s'étend transversalement au-dessus des deux rails (18, 19), en ce que chaque rail (18, 19) est fixé à une de ses extrémités dans la station (1), à la suite des rails de roulement qui y sont prévus, ces derniers rails étant prévus pour la circulation de la pince (12) au moment du désaccouplement d'avec ou de l'accouplement de la pince avec le câble tracteur-porteur (13), tandis que les rails (18, 19) reposent sur au moins un appui (3, 4) qui est prévu dans la région de sortie ou d'entrée de la station (1), et en ce que chaque rail (18, 19) s'étend sensiblement parallèlement au câble tracteur-porteur (13) dans la direction longitudinale.

2. Dispositif de sécurité selon la revendication 1, caractérisé en ce que les appuis (3, 4) sont constitués par les appuis des poulies du câble tracteur-porteur (13).

3. Dispositif de sécurité selon la revendication 1, caractérisé en ce que les appuis (3, 4) sont prévus spécialement pour les rails (18, 19).

4. Dispositif de sécurité selon la revendication 1, caractérisé en ce que les surfaces des deux rails (18, 19) qui se font mutuellement face sont munies de bandes longitudinales (23) faites d'une matière amortisseuse, de sorte que les mouvements de choc de la suspension (11) dans un plan perpendiculaire au câble tracteur-porteur (13) sont absorbés.

5. Dispositif de sécurité selon la revendication 1, caractérisé en ce que les rails (18, 19) présentent des extrémités libres qui forment ensemble une entrée (21) en entonnoir.

6. Dispositif de sécurité selon la revendication 1, caractérisé en ce que les extrémités libres des rails (18, 19) présentent, dans un plan sensiblement vertical, une rampe (22) qui monte en direction de la station (1).

7. Dispositif de sécurité selon l'une des revendications précédentes, caractérisé en ce que les rails (18, 19) sont constitués par des profilés creux, par exemple de section rectangulaire.

8. Dispositif de sécurité selon l'une des revendications précédentes, caractérisé en ce que les rails (18, 19) sont supportés élastiquement.
